# EUROPÄISCHE PATENTSCHRIFT

(11) **EP 0 943 819 B1**
(45) Veröffentlichungstag und Bekanntmachung des Hinweises auf die Patenterteilung: **20.11.2002**
(21) Anmeldenummer: 98124105.2
(22) Anmeldetag: 18.12.1998
(51) Int. Cl.: F16B 7/04, B25G 3/18, E04H 15/62

(54) **Kombination aus Rohr und Endstück**
Tube and end piece combination
combinaison d'un tube et d'un embout

(30) Priorität: 20.03.1998 DE 19812281
(43) Veröffentlichungstag der Anmeldung: 22.09.1999
(73) Patentinhaber: EA Metallbau GmbH, D-88316 Isny-Grossholzleute (DE)
(72) Erfinder: Brutscher, Peter, 87490 Börwang (DE); Lenhardt, Reinhold, 88131 Lindau (DE); Schmid, Ralf, 87439 Kempten (DE); Tschorn, Michael, 87527 Sonthofen (DE)
(74) Vertreter: Hübner, Hans-Joachim, Dipl.-Ing.

(56) Entgegenhaltungen:
- EP-A- 0 140 984
- GB-A- 1 556 730
- GB-A- 2 235 241
- GB-A- 2 252 354
- US-A- 5 641 237

## Beschreibung

Die Erfindung betrifft eine Kombination aus einem Rohr und einem Endstück, wobei das Endstück aus einem von zwei Halbschalen ausgebildeten hohlen Schaft und einem darin einzulegenden Einlageelement besteht, und nahe einem Ende des hohlen Schafts eine äußere Ringschulter zur Anlage der Rohrendfläche gebildet ist, und das Rohr im Abstand von seiner Rohrendfläche mindestens eine Umfangsaussparung aufweist, in die ein Vorsprung des Endstückes einrastet und wobei im Mantel wenigstens einer Halbschale des Endstückes eine achsparallele Zunge ausgeschnitten ist, die an ihrem von der Ringschulter abgewandten Ende eine radial nach außen weisende Verdickung aufweist, die den Vorsprung bildet, wobei die Kontur der Verdickung an der Zunge mit derjenigen der Aussparung abzüglich einer Bewegungsspielpassung übereinstimmt.

Auf dem Camping-, Sport- und Freizeit-Sektor wird eine Vielzahl von Rohrverbindungen und Rohranschlüssen benötigt, beispielsweise Zeltpfosten mit Erdspitzen, Dachstangen mit Ösen und Haken, Rohrstangen mit Federverbindungen etc. Solche Stangen oder Rohre werden heute überwiegend nach Bedarf gefertigt. Da immer nur begrenzte Stückzahlen benötigt werden, ist eine rationelle Fertigung kaum durchführbar. Die Lagerhaltung beim Hersteller und beim Verkäufer verteuern die Gegenstände weiterhin.

Die GB-A-2 235 241 offenbahrt ein Rohr zur Aufnahme eines Endstückes, das im Abstand von seiner Rohrendfläche mindestens eine Umfangsaussparung aufweist, in die ein Vorsprung des Endstückes einrastet. Die Aussparung im Rohr ist halbrundförmig konturiert und weist einen Basisrand auf, der sich in Umfangsrichtung erstreckt und von der Rohrendfläche einen vorgegebenen Abstand hat und an dessen Enden in von der Rohrendflächen wegweisenden Richtung konvergierende Bogenränder anschließen, die in einer angerundeten Spitze enden.

Die GB-A-2 252 354 offenbahrt ein Rohr zur Aufnahme eines Endstücks, das aus zwei Halbschalen mit einem Einlageelement besteht, wobei das Endstück einen hohlen Schaft aufweist, nahe dessen Ende eine Ringschulter zur Anlage der Rohrendfläche gebildet ist und das Rohr im Abstand von seiner Rohrendfläche mindestens eine Umfangsaussparung aufweist, in die ein Vorsprung des Endstücks einrastet. Weiterhin ist aus dieser Schrift bekannt, dass im Mantel wenigstens einer Halbschale eine achsparallele Zunge ausgeschnitten ist, die an ihrem der Ringschulter zugewandten Ende eine radial nach außen weisende Verdickung aufweist, die den Vorsprung bildet und die Kontur der Verdickung an der Zunge mit derjenigen der Aussparung abzüglich einer Bewegungsspielpassung übereinstimmt.

Aufgabe der Erfindung ist es, bekannte Systeme zu verbessern, mit denen Grundrohre individuell mit Endstücken versehen werden können, die es gestatten, Einlageelemente zu montieren.

Diese Aufgabe wird erfindungsgemäß bei einer Kombination aus einem Rohr und einem Endstück der eingangs genannten Art dadurch gelöst, dass die Aussparung im Rohr wenigstens angenähert dreieck- oder halbrundförmig konturiert ist und einen Basisrand aufweist, der sich in Umfangsrichtung erstreckt und von der Rohrendfläche einen vorgegebenen Abstand (a) hat und an dessen Enden in von der Rohrendfläche wegweisender Richtung konvergierende Schräg- oder Bogenränder gleicher Länge anschließen, die in einer angerundeten Spitze enden, und dass an der achsparallelen Zunge ein als Teil der Verdickung sich in Umfangsrichtung erstreckender Absatz ausgebildet ist, dessen Umfangsmaß demjenigen des Basisrandes der Aussparung im Rohr entspricht und der von der Ringschulter des Endstückes einen Abstand (b) hat, der gleich ist mit dem Abstand (a) zwischen Basisrand der Aussparung und der Rohrendfläche, und dass die beiden Halbschalen des Endstückes an dem die Ringschulter aufweisenden Ende zusammen eine zylindrische Schaftkammer und eine davon in Abstand liegende Flanschkammer begrenzen, wobei ein Flansch des Einlageelements in der Flanschkammer formschlüssig aufgenommen ist, und dessen aus den Halbschalen herausragender Schaft in der Schaftkammer geführt ist.

Der wesentliche Erfindungsgedanke besteht somit darin, daß nur wenige Typen von Rohren zu fertigen sind, wobei zwei oder drei Durchmesserstufen ausreichen und allenfalls noch unterschiedliche Längen vorzusehen sind. Alle Rohre haben in dem vorgegebenen Endabstand (a) die vorzugsweise dreieckförmige Aussparung, deren Form besonders bemerkenswert ist, weil die mit dieser Aussparung zusammenwirkende Zunge einen über einen maßgeblichen Umfangsteil reichenden Absatz aufweist, über dessen ganze Länge die Zunge das Rohr am Endstück festklemmt. In die beiden Halbschalen des Endstückes können nun beliebige Einlageelemente eingelegt werden, in der Regel also Metallbauteile in Form von Bolzen mit zugespitzten Enden, Tellerbolzen, Ösen- und Hakenbolzen aber auch Federelemente, die mit anderen Rohren verbunden werden, wie es auch möglich ist, Doppelendstücke zu verwenden, um z.B. zwei Rohre starr miteinander zu verbinden. Wesentlich ist, daß das Einlageelement an seinem inneren Ende die flanschartige Verdickung aufweist, die genau in die Flanschkammer passt und daß der Schaft seinerseits in der zylindrischen Schaftkammer des Endstückes wackelfrei gehalten ist. Die beiden Halbschalen werden nach Einlegen des Einlageelementes zusammengepreßt, wobei Rastzapfen in entsprechende Rastlöcher eingreifen.

Der Kunde kann also für den jeweiligen Anwendungsfall ein Grundrohr passenden Durchmessers und geeigneter Länge mit einem Satz Endstück-Halbschalen und den jeweils geeigneten Einlageelementen kaufen und das Rohr mit wenigen Handgriffen mit diesen Endbeschlägen ausstatten. Ausgestaltungen der Erfindung bestehen weiterhin darin, daß die Verdickung in beiden Umfangsrichtungen über die Zungenbreite vorsteht. Die Zunge kann daher aus einem vergleichsweise schmalen Wandstreifen bestehen, hat aber an ihrem freien Ende die radiale Verdickung mit einer erheblich größeren Breite als die Zunge selbst, sodaß der für die Haltefunktion wesentliche Absatz mit maßgeblicher Umfangserstreckung gebildet wird. Gegenüber anderen Formen von Rastvorsprüngen bietet die erfindungsgemäße Dreieckform die meisten Vorteile. Wesentlich ist- wie gesagt - die große Umfangserstreckung des Absatzes, der also über seine ganze Länge wirksam ist und das Rohr am Endstück bei Zugbelastung sicher festhält. Die Schrägränder sind dagegen weniger bedeutsam und könnten im Rahmen der Erfindung auch durch ein abgestumpftes Trapez oder ein Halbrund oder Halboval oder eine Tropfenform ersetzt werden. Die Dreieckform bringt jedoch bei der Montage den Vorteil, daß die Spitze der Rastverdickung mit der Spitze der Aussparung durch entsprechendes Verdrehen des Endstückes im Rohr in Mantellinienausrichtung gebracht werden kann, sodaß die Endphase des Einschiebens des Endstückes lediglich noch axial erfolgt und eine einwandfreie Verrastung dann garantiert ist. Um eine Wackelfreiheit sicherzustellen, sind die Toleranzen zwischen Endstück und Rohr so gewählt, daß der Schiebewiderstand beim Einschieben des Endstückes allmählich zunimmt und ein Verdrehen des Endstückes nur im teileingeschobenen Zustand möglich ist. Deswegen kommt es auf die exakte Umfangsausrichtung der Rastverdickung zur Aussparung des Rohres besonders an.

Eine weitere Ausgestaltung der Erfindung besteht darin, daß die Höhe des Absatzes wenigstens angenähert gleich der Wandstärke des Rohres ist. Vorzugsweise ist der Absatz etwas höher als das Rohr dick ist, womit sichergestellt ist, daß der Basisrand der Aussparung über seine ganze Höhe am Absatz der Zunge abgestützt ist.

Vorzugsweise ist die Höhe der Verdickung des Vorsprunges im Bereich des Absatzes am größten und nimmt dann in der von der Ringschulter wegweisenden Richtung allmählich ab. Die Gesamtlänge der Zunge macht vorzugsweise etwas mehr als das Doppelte deren Vorsprungslänge aus. Damit ergibt sich eine genügende Federwirkung für die Zunge.

Die beiden Halbschalen des Endstückes bestehen vorzugsweise aus einem harten Kunststoffmaterial. Es liegt aber auch im Rahmen der Erfindung, diese Halbschalen aus Aluminium Guß zu fertigen.

Noch eine Ausgestaltung der Erfindung ist darin zu sehen, daß das Rohr mit zwei einander diametral gegenüber liegenden Aussparungen identischer Kontur ausgebildet ist und jede Halbschale des Endstückes eine mit der jeweiligen Aussparung des Rohres zusammenwirkende Zunge mit Rastvorsprung ausweist.

Eine wichtige Weiterbildung der Erfindung besteht noch darin, daß der Außenumfang des Endstückes im Axialbereich zwischen der Ringschulter und dem mindestens einen Vorsprung mit ringförmigen Rippen besetzt ist und daß die radiale Höhe der Rippen zur Ringschulter hin zunimmt. Diese Rippen gleichen Toleranzungenauigkeiten des Rohrinnendurchmessers aus und gewährleisten beim Aufschieben des Rohres auf das Endstück den allmählich zunehmenden Schiebewiderstand, aufgrund dessen in der Montagestellung letztendlich die absolut wackelfreie Verbindung beruht.

Anhand der Zeichnung, die ein Ausführungsbeispiel darstellt, wird die Erfindung näher beschrieben.

Es zeigt:
- FIG. 1: eine Außenansicht einer Halbschale eines Endstückes,
- FIG. 2: eine Innenansicht der Halbschale gem. FIG. 1,
- FIG. 3: eine Schnittansicht von zwei miteinander zusammenpassenden Halbschalen des Endstückes sowie ein in diese Halbschalen einzulegendes Einlageelement,
- FIG. 4: eine Innenansicht einer Halbschale mit eingelegtem Einlageelement,
- FIG. 5: eine Schnittansicht einer vormontierten Baugruppe bestehend aus den beiden Endstück-Halbschalen und dem eingelegten Einlageelement sowie das mit dem Endstück zu versehenden Rohr,
- FIG. 6: die Bauteile gem. FIG. 5 in nahezu vollmontierter Stellung, wobei gerade noch eine relative Verdrehung des Endstückes im Rohr möglich ist,
- FIG. 7: eine Seitenansicht der Baugruppe in der Stellung gemäß FIG. 6,
- FIG. 8: eine Schnittansicht durch ein mit dem Endstück und dem Einlageelement fertig ausgestattetes Rohr in Klemmstellung, und
- FIG. 9: eine Seitenansicht des fertig augestatteten Rohres.

FIG. 1 veranschaulicht eine Halbschale 14, die mit einer spiegelbildlich gleich ausgebildeten Halbschale einen kompletten hohlen Schaft 12 (FIG. 5) bildet. Jede Halbschale 14 hat einen hohlen Schaft mit halbzylindrischem Umfang, an dessen Ende eine Kappe 16 angeformt ist, die mit dem Schaft eine Halbringschulter 18 bildet. Im zusammengesetzten Zustand der beiden Halbschalen 14 bilden die beiden Ringschultern eine über den ganzen Umfang herumreichende Anschlagfläche für das Ende eines Rohres 20. Das hintere Ende des aus den beiden Halbschalen 14 bestehenden hohlen Schaftes 12 weist eine Schaftkammer 22 sowie davon in axialem Abstand eine Flanschkammer 24 auf. Der Innendurchmesser der Flanschkammer 24 ist größer als derjenige der Schaftkammer 22, sodaß ein Einlageelement 30 zwischen die beiden Halbschalen 14 eingelegt werden kann. Dieses Einlageelement 30, das hier in Form einer abgekröpften Öse beispielsweise dargestellt ist, hat am Ende seines Schaftes 32 einen Ringflansch 34, der so dimensioniert ist, daß er exakt in die Flanschkammer 24 der beiden Halbschalen 14 passt. Entsprechend stimmt der Innendurchmesser der Schaftkammer 22 des hohlen Schaftes 12 mit dem Durchmesser des Schaftes 32 des Einlageelementes 30 überein. Jede Halbschale 14 hat einen Rastzapfen 26 auf der einen Seite und ein Rastloch 27 auf der anderen Seite. Weiterhin ist ein Paßstift 28 vorgesehen, dem auf der anderen Seite eine Paßbohrung 29 zugeordnet ist. Beim Zusammenfügen der beiden Halbschalen 14 rasten also die beiden Rastvorsprünge 26 in die entsprechenden Löcher 27 ein und die Paßstifte 28 greifen in die Paßbohrungen 29. Das vormontierte Endstück ist damit für das Aufschieben des Rohres 20 bereit.

Jede Halbschale 14 weist in ihrer der Endkappe 16 abgewandten Hälfte eine Rastzunge 40 auf, die aus einem schmalen Mantelstreifen der Halbschale 14 besteht und an ihrem freien Ende eine Verbreiterung mit Verdickung 42 aufweist. Diese Verdickung 42 ragt in Umfangsrichtung beidseitig über die Breite der Zunge 40 hinaus und bildet über ihre ganze Umfangslänge einen Absatz 44, dessen Höhe größer als die Wandstärke des Rohres 20 ist. Die Verdickung 42 ist dreieckförmig konturiert, wobei der Absatz 44 die Basis bildet, an die sich die beiden schräg verlaufenden und zur abgerundeten Spitze hin konvergierenden Ränder 46 anschließen. Die Verdickung 42 hat im Bereich des Absatzes 44 ihre größte Höhe, die dann zur Spitze hin allmählich abnimmt. Der so gebildete Vorsprung der Zunge 40 hat innenseitig einen Hohlraum 48, sodaß die Wandstärke durchgehend etwa gleich groß ist.

Das Rohr 20 weist zwei einander exakt diametral gegenüberliegende Aussparungen 50 auf, die einen sich in Umfangsrichtung erstreckenden Basisrand 52 sowie zwei daran anschließende vom freien Rohrende wegweisende Schrägränder 54 bilden. Der Abstand (a) des Basisrandes 52 der Aussparung 50 von der Rohrendfläche 56 ist mit einer ausreichenden Untertoleranz gleich dem Abstand (b) zwischen dem Absatz 44 und der Ringschulter 18 des Endstückes.

Am Umfang der beiden Halbschalen 14 sind ringförmige Rippen 60 angeformt, deren radiale Höhe im Nachbarbereich der Endkappe 16 größer ist als im Nachbarbereich der Zungen 40. Diese Rippen dienen einem Toleranzausgleich und zentrieren das Rohr 20 relativ zum Endstück.

Ausgehend von FIG. 5 wird nun das Rohr 20 auf das Endstück stirnseitig aufgeschoben, wobei die Verdickungen 42 der Zungen 40 einwärts gedrängt werden. Das Rohr 20 wird dann weiter etwa in die Stellung gemäß Figuren 6 und 7 aufgeschoben, wobei der Schiebewiderstand dank der Zahl der zur Wirkung kommenden Rippen 60 zunimmt. Sobald die Spitzen der Verdickungen 42 der Zungen 40 in den Aussparungen 50 des Rohres 20 erscheinen, wird eine relative Korrekturdrehung vorgenommen, sodaß die Verdickungen 42 mit den Aussparungen 50 axial ausgerichtet sind. Dieser Zustand ist in FIG. 7 veranschaulicht. Nunmehr findet ein axialer Endhub statt, bis die Rohrendfläche 56 an der Ringschulter 18 des Endstückes anschlägt. Die beiden Verdickungen 42 der Rastvorsprünge rasten dann in die Aussparungen 50 des Rohres 20 ein, wobei sich die Basisränder 52 der Aussparungen 50 an den Absätzen 44 der Rastvorsprünge abstützen. Diese Stellung ist in den Figuren 8 und 9 veranschaulicht. Die beiden Rastverdickungen 42 verhindern jegliche relative Axialbewegung zwischen Rohr 20 und Endstück 12 und auch jegliche relative Drehbewegung. Das Einlageelement 30 ist je nach Wunsch im Endstück drehbar. Durch geeignete Mittel kann diese Drehbarkeit aber verhindert werden, wozu es beispielsweise möglich ist, die Flanschkammer 24 viereckig oder polygonal und den angestauchten Flansch 34 des Einlageelementes 30 entsprechend auszubilden. Alternativ läßt sich die Drehbarkeit des Einlageelementes 30 im Endstück auch mittels eines Radialstiftes aufheben.

## Patentansprüche

1. Kombination aus einem Rohr und einem Endstück, wobei das Endstück aus einem von zwei Halbschalen (14) ausgebildeten hohlen Schaft (12) und einem darin einzulegenden Einlageelement (30) besteht, und nahe einem Ende des hohlen Schafts (12) eine äußere Ringschulter (18) zur Anlage der Rohrendfläche (56) gebildet ist, und das Rohr (20) im Abstand von seiner Rohrendfläche (56) mindestens eine Umfangsaussparung 50) aufweist, in die ein Vorsprung (42) des Endstückes einrastet und wobei im Mantel wenigstens einer Halbschale (14) des Endstückes eine achsparallele Zunge (40) ausgeschnitten ist, die an ihrem von der Ringschulter (18) abgewandten Ende eine radial nach außen weisende Verdickung (42) aufweist, die den Vorsprung bildet, wobei die Kontur der Verdickung (42) an der Zunge (40) mit derjenigen der Aussparung (50) abzüglich einer Bewegungsspielpassung übereinstimmt, **dadurch gekennzeichnet, dass** die Aussparung (50) im Rohr (20) wenigstens angenähert dreieck- oder halbrundförmig konturiert ist und einen Basisrand (52) aufweist, der sich in Umfangsrichtung erstreckt und von der Rohrendfläche (56) einen vorgegebenen Abstand (a) hat und an dessen Enden in von der Rohrendfläche (56) wegweisender Richtung konvergierende Schräg- oder Bogenränder (54) gleicher Länge anschließen, die in einer angerundeten Spitze enden, und dass an der achsparallelen Zunge (40) ein als Teil der Verdickung sich in Umfangsrichtung erstreckender Absatz (44) ausgebildet ist, dessen Umfangsmaß demjenigen des Basisrandes (52) der Aussparung (50) im Rohr (20) entspricht und der von der Ringschulter (18) des Endstückes einen Abstand (b) hat, der gleich ist mit dem Abstand (a) zwischen Basisrand (52) der Aussparung (50) und der Rohrendfläche (56), und dass die beiden Halbschalen (14) des Endstückes an dem die Ringschulter (18) aufweisenden Ende zusammen eine zylindrische Schaftkammer (22) und eine davon in Abstand liegende Flanschkammer (24) begrenzen, wobei ein Flansch (34) des Einlageelements (30) in der Flanschkammer (24) formschlüssig aufgenommen ist, und dessen aus den Halbschalen (14) herausragender Schaft (32) in der Schaftkammer (22) geführt ist.

2. Kombination nach Anspruch 1, **dadurch gekennzeichnet, daß** die Verdickung (42) in beiden Umfangsrichtungen über die Zungenbreite vorsteht.

3. Kombination nach Anspruch 1 oder 2, **dadurch gekennzeichnet, daß** die Höhe des Absatzes (44) wenigstens angenähert gleich der Wandstärke des Rohres (20) ist.

4. Kombination nach einem der Ansprüche 1 bis 3, **dadurch gekennzeichnet, daß** die Höhe der Verdickung (42) des Vorsprunges im Bereich des Absatzes (44) am größten ist und in von der Ringschulter wegweisender Richtung allmählich oder stufenweise abnimmt.

5. Kombination nach einem der Ansprüche 1 bis 4, **dadurch gekennzeichnet, daß** die Gesamtlänge der Zunge (40) des Endstückes mehr als das Doppelte deren Vorsprungsverdickung (42) ausmacht.

6. Kombination nach einem der Ansprüche 1 bis 5, **dadurch gekennzeichnet, daß** das Rohr (20) mit zwei einander diametral gegenüber liegenden Aussparungen (50) identischer Kontur ausgebildet ist und jede Halbschale (14) des Endstückes eine mit der jeweiligen Aussparung (50) des Rohres (20) zusammenwirkende Zunge (40) mit Rastverdickung (42) aufweist.

7. Kombination nach einem der Ansprüche 1 bis 6, **dadurch gekennzeichnet, daß** der Außenumfang des Endstückes im Axialbereich zwischen der Ringschulter (18) und dem mindestens einen Vorsprung (42) mit ringförmigen Rippen (60) besetzt ist.

8. Kombination nach Anspruch 7, **dadurch gekennzeichnet, daß** die radiale Höhe der Rippen (60) zur Ringschulter (18) hin zunimmt.

9. Kombination nach einem der Ansprüche 1 bis 8, **dadurch gekennzeichnet, daß** die beiden Halbschalen (14) des Endstückes in der gemeinsamen Teilungsebene miteinander wechselweise zusammenwirkende Rastzapfen (26) und Rastlöcher (27) aufweisen.

10. Kombination nach einem der Ansprüche 1 bis 9, **dadurch gekennzeichnet, daß** sich an dem Basisrand (52) der Aussparung (50) des Rohres (20) anstelle der konvergierenden Schrägränder (54) ein Halbovalrand anschließt.

## Claims

1. A combination of a pipe and an end section, wherein the end section consists of a hollow shaft (12) that is formed by two shells (14) and an insert (30) to be placed therein, wherein an outer annular shoulder (18) for contacting the end face (56) is formed near one end of the hollow shaft (12), wherein at least one circumferential recess (50), into which a projection (42) of the end section engages, is arranged on the pipe (20) at a distance from its pipe end face (56), wherein an axially parallel tab (40) with a radially outward directed thickening (42) that is situated on its end that faces away from the annular shoulder (18) and forms the projection is cut out of at least one shell (14) of the end section, and wherein the contour of the thickening (42) on the tab (40) corresponds to the contour of the recess (50) minus a mobility play, **characterized by** the fact that the recess (50) in the pipe (20) has an at least approximately triangular or semicircular contour and contains a base. edge (52) that extends in the circumferential direction and is spaced apart from the pipe end face (56) by a predetermined distance (a), wherein oblique or arc-shaped edges (54) of identical length which converge in the direction that points away from the pipe end face (56) and end in a rounded tip are arranged adjacent to the ends of said base edge, by the fact that a step (44) which extends in the circumferential direction and forms part of the thickening is arranged on the axially parallel tab (40), wherein the circumferential dimension of said step corresponds to that of the base edge (52) of the recess (50) in the pipe (20), and wherein said step is spaced apart from the annular shoulder (18) of the end section by a distance (b) that is equal to the distance (a) between the base edge (52) of the recess (50) and the pipe end face (56), and by the fact that the two shells (14) of the end section limit a cylindrical shaft chamber (22) on the end that contains the annular shoulder (18), as well as a flange chamber (24) that is spaced apart from said shaft chamber, wherein a flange (34) of the insert (30) is positively accommodated in the flange chamber (24), and wherein its shaft (32) that protrudes from the shells (14) is guided in the shaft chamber (22).

2. The combination according to Claim 1, **characterized by** the fact that the thickening (42) protrudes over the width of the tab in both circumferential directions.

3. The combination according to Claim 1 or 2, **characterized by** the fact that the height of the step (44) is at least approximately equal to the wall thickness of the pipe (20).

4. The combination according to one of Claims 1-3, **characterized by** the fact that the height of the thickening (42) is at its greatest in the region of the step (44) and decreases gradually or step-by-step in the direction that points away from the annular shoulder.

5. The combination according to one of Claims 1-4, **characterized by** the fact that the total length of the tab (40) of the end section amounts to more than twice its thickening (42).

6. The combination according to one of Claims 1-5, **characterized by** the fact that the pipe (20) is realized with two diametrically opposite recesses (50) of identical contour, and by the fact that each shell (14) of the end section contains a tab (40) with snap-in thickening (42) which cooperates with the respective recess (50) in the pipe (20).

7. The combination according to one of Claims 1-6, **characterized by** the fact that the outer circumference of the end section is equipped with annular ribs (60) in the axial region between the annular shoulder (18) and the at least one projection (42).

8. The combination according to Claim 7, **characterized by** the fact that the radial height of the ribs (60) increases toward the annular shoulder (18).

9. The combination according to one of Claims 1-8, **characterized by** the fact that the two shells (14) of the end section contain mutually cooperating snap-in pins (26) and snap-in holes (27) in the common plane of partition.

10. The combination according to one of Claims 1-9, **characterized by** the fact that a semi-oval edge is situated adjacent to the base edge (52) of the recess (50) in the pipe (20) instead of the converging oblique edges (54).

## Revendications

1. Combinaison d'un tube et d'une pièce d'extrémité, dans laquelle la pièce d'extrémité est constituée d'une tige (12) creuse formée à partir de deux demi-coques (14) et d'un élément intercalaire (30) à intercaler là-dedans, et un épaulement annulaire externe (18) est formé près d'une extrémité de la tige creuse (12) pour y appliquer la surface d'extrémité (56) d'un tube et le tube (20) présente au moins une échancrure circonférentielle (50) à une certaine distance de sa surface d'extrémité (56) de tube dans laquelle s'encliquette une projection (42) de la pièce d'extrémité et, une languette parallèle à l'axe (40) est découpée dans l'enveloppe d'au moins une demi-coque (14) de la pièce d'extrémité, languette qui présente un épaississement dirigé radialement vers l'extérieur, qui forme la projection, le contour de l'épaississement (42) au niveau de la languette (40) coïncidant avec celui de l'échancrure (50) déduction faite d'un ajustement du jeu pour le déplacement, **caractérisée en ce que**, l'échancrure (50) dans le tube (20) présente au moins un contour approximativement triangulaire ou semi-circulaire, et présente une bordure de base (52), qui s'étend dans la direction circonférentielle et se trouve à une distance prédéterminée (a) de la surface d'extrémité du tube (56) et à l'extrémité de laquelle se raccordent des bordures (54) de biais ou en arc d'une même longueur convergeant dans la direction opposée à la surface d'extrémité du tube (56), qui se terminent par une pointe arrondie, et **en ce qu'**un talon (44) en tant que partie de l'épaississement, est formé au niveau de la languette (40) parallèle à l'axe, s'étendant dans la direction circonférentielle, talon dont la dimension circonférentielle correspond à celle de la bordure de base (52) de l'échancrure (50) dans le tube (20) et qui est à une certaine distance (b) de l'épaulement annulaire (18) de la pièce d'extrémité, laquelle distance est égale à la distance (a) entre la bordure de base (52) de l'échancrure (50) et la surface d'extrémité du tube (56), et **en ce que** les deux demi-coques (14) de la pièce d'extrémité au niveau de l'extrémité présentant l'épaulement annulaire (18) , délimitent ensemble une chambre de tige cylindrique (22) et une chambre de collet (24) se trouvant à certaine distance de cette dernière, un collet (34) de l'élément intercalaire (30) étant reçu mécaniquement dans la chambre de collet (24) et sa tige (32) faisant saillie à partir des demi-coques (14) est introduite dans la chambre de tige (22).

2. Combinaison selon la revendication 1, **caractérisée en ce que** l'épaississement (42) se projette au-dessus de la largeur de languette dans les deux directions circonférentielles.

3. Combinaison selon la revendication 1 ou 2, **caractérisée en ce que** la hauteur du talon (44) est au moins approximativement égale à l'épaisseur de paroi du tube (20).

4. Combinaison selon l'une quelconque des revendications 1 à 3, **caractérisée en ce que** la hauteur de l'épaississement (42) de la projection est maximale dans la zone du talon (44) et diminue progressivement ou par paliers, dans la direction opposée à l'épaulement annulaire.

5. Combinaison selon l'une quelconque des revendications 1 à 4, **caractérisée en ce que** la longueur totale de la languette (40) de la pièce d'extrémité fait plus du double de son épaississement de projection (42).

6. Combinaison selon l'une quelconque des revendications là 5, **caractérisée en ce que** le tube (20) est formé avec deux échancrures (50) de contour identique se trouvant diamétralement opposées l'une à l'autre et chaque demi-coque (14) de la pièce d'extrémité présente une languette (40) coopérant avec l'échancrure respective (50) du tube (20), avec un épaississement pour l'encliquetage (42).

7. Combinaison selon l'une quelconque des revendications 1 à 6, **caractérisée en ce que** la périphérie externe de la pièce d'extrémité est occupée par des nervures (60) de forme annulaire dans la zone axiale entre l'épaulement annulaire (18) et ladite au moins une projection (42).

8. Combinaison selon la revendication 7, **caractérisée en ce que** la hauteur radiale des nervures (60) augmente en direction de l'épaulement annulaire (18).

9. Combinaison selon l'une quelconque des revendications 1 à 8, **caractérisée en ce que** les deux demi-coques (14) de la pièce d'extrémité dans le plan de séparation commun présentent des tenons d'encliquetage (26) et des trous d'encliquetage (27) coopérant ensemble en alternance.

10. Combinaison selon l'une quelconque des revendications 1 à 9, **caractérisée en ce qu'**une demi-bordure ovale à la place des bordures inclinées (54) convergentes se raccorde au niveau de la bordure de base (52) de l'échancrure (50) du tube (20).
